# EUROPÄISCHE PATENTSCHRIFT

(11) **EP 3 723 548 B1**
(45) Veröffentlichungstag und Bekanntmachung des Hinweises auf die Patenterteilung: **11.08.2021**
(21) Anmeldenummer: 18830406.7
(22) Anmeldetag: 11.12.2018
(51) Int. Cl.: A47B 47/00, A47B 47/04, A47B 96/20

(54) **TAFELELEMENT UND MÖBELBAUSYSTEM**
PANEL AND FURNITURE CONSTRUCTION SYSTEM
PANNEAU ET SYSTÈME DE CONSTRUCTION DE MEUBLE

(30) Priorität: 14.12.2017 DE 102017129909
(43) Veröffentlichungstag der Anmeldung: 21.10.2020
(73) Patentinhaber: Kienberger, Martin, 81369 München (DE); Fuchs, Günter, 8230 Hartberg (AT); Marschall, Guido, 86495 Eurasburg (DE)
(72) Erfinder: KIENBERGER, Martin, 81369 München (DE); FUCHS, Günter, 8230 Hartberg (AT)
(74) Vertreter: Schlimme, Wolfram
(86) Internationale Anmeldenummer: PCT/EP2018/084314
(87) Internationale Veröffentlichungsnummer: WO 2019/115509

(56) Entgegenhaltungen:
- EP-B1- 2 945 511
- DE-A1- 2 617 614
- JP-A- 2008 119 212
- US-A- 4 840 440
- US-A1- 2005 200 250

## Beschreibung

### TECHNISCHES GEBIET

Die vorliegende Erfindung betrifft ein Tafelelement nach dem Oberbegriff des Patentanspruchs 1 sowie ein Möbelbausystem mit derartigen Tafelelementen und mit Verbindungselementen. Sie betrifft außerdem Möbel und andere zwei- oder dreidimensionale Gebilde, die mit den Komponenten, insbesondere den Tafelelementen und den Verbindungselementen eines derartigen Möbelbausystems hergestellt sind.

### HINTERGRUND DER ERFINDUNG

Variable Möbelbausysteme werden heute vorwiegend im Office-Bereich und im Messebau eingesetzt. Für den privaten Verbraucher sind im Markt hingegen vorwiegend Baukastensysteme aus vorgefertigten Möbeln verfügbar. Diese vorgefertigten Möbel werden dem privaten Verbraucher bei hochpreisigen Möbeln vormontiert nach Hause geliefert und dort von Fachkräften aufgestellt, wohingegen der private Verbraucher bei niedrigpreisigen Möbeln die einzelnen Bauteile kompakt verpackt in einem Abholmarkt erhält und dann zuhause diese Bauteile selbst zu einem Möbelstück zusammenbauen muss. Die Bauteile sind dabei derart gestaltet und zusammengestellt, dass sich damit nur ein ganz bestimmtes Möbelstück zusammenbauen lässt. Zieht der private Verbraucher um und passt dieses Möbelstück nicht in seine neue Wohnung, so ist das Möbelstück für ihn in der Regel nicht mehr brauchbar.

Ein bekanntes Möbelbausystem für den Office-Bereich umfasst Kantenrohre, die mit Knotenelementen zu einem Gerüst zusammengesetzt sind, wobei Flächenelemente in zwischen den Kantenrohren gebildeten Ausschnitte einsetzbar sind.

### STAND DER TECHNIK

Aus der DE 10 2004 002 394 A1 ist ein Set zum Zusammensetzen von Möbeln bekannt, das aus Plattenelementen und als Zwischenelemente bezeichneten Kantenelementen besteht, Die Kantenelemente sind mit Montagelaschen versehen, die als Stützen bezeichnet werden und die an einem Kantenelement paarweise derart angeordnet sind, dass sie einen Montageabschnitt eines Plattenelements zwischen sich aufnehmen. Ein Befestigungselement fixiert das Plattenelement zwischen den paarweise angeordneten Montageabschnitten. Die mit diesem bekannten Möbelbauset gebauten Möbel weisen somit zwischen zwei Plattenelementen stets ein Kantenelement auf, das sich entlang der Berührungskanten zweier benachbarter, miteinander verbundener Plattenelemente erstreckt. An den Ecken können mehrere Kantenelemente mittels Knotenelementen zu einer räumlichen Struktur aus Kantenelementen miteinander verbunden sein.

Die DE 198 27 597 A1 offenbart ein Regal aus zusammensetzbaren Platten, bei welchem die jeweilige Platte an zwei voneinander abgewandt gelegenen Kanten zu beiden Oberflächenseiten hin unter einem Winkel von 45° abgeschrägt ist und im abgeschrägten Bereich Kontaktflächen ausbildet. Aus vertikal und horizontal angeordneten Platten, die einander an den abgeschrägten Kontaktflächen berühren und die dort mit Stiften aneinandergefügt sind, wird ein Regal gebildet. Mittels dieser Platten ist nur ein offenes Regal baubar.

Die DE 25 11 767 A1 zeigt und beschreibt eine Klammer zur einfach und schnell herzustellenden Gehrungsverbindung von Teilen für Möbelkorpusse. Dabei sind zwei mit einer Gehrungsfläche im 90°-Winkel aneinander liegende Tafelelemente im Abstand zu einer ihrer Verbindungskanten mit einer parallel zur Verbindungskante verlaufenden Nut versehen. Eine Federklammer umgreift die so gebildete

Eckverbindung, wobei die Federklammer zwei rechtwinklig zueinander verlaufende Schenkel aufweist, an deren jeweiligem Ende ein nach innen rechtwinklig abgewinkelter Hakenabschnitt vorgesehen ist. Dieser Hakenabschnitt am jeweiligen Ende des Schenkels greift in die zugeordnete Nut ein, so dass die Federklammer die Eckverbindung aufgrund ihrer Federkraft zusammenhält. Es ist daraus auch bekannt, die aneinanderstoßenden Tafelelemente an ihrem jeweils zur Verbindungskante weisenden Endabschnitt mit einer Ausnehmung zu versehen, in die jeweils ein Schenkel der Federklammer eintreten kann.

Aus der DE 26 17 614 A1 sind zusammengesetzte Strukturelemente zur Ausbildung von Möbelstücken bekannt, bei denen einzelne Tafelelemente mittels Verbindungselementen miteinander verbunden werden. Die Verbindungselemente werden dazu in Bohrungen von Bohrungs-Paarungen eingesteckt, die in einer Stirnfläche des jeweiligen Tafelelements vorgesehen sind und deren jeweilige Achse parallel zur Tafeloberfläche verläuft. Dabei beträgt der Abstand der randnächsten, ersten Bohrung einer Bohrungs-Paarung vom Rand des Tafelelements genau der Hälfte des Abstandes zwischen der zweiten Bohrung dieser Bohrungs-Paarung und der nächstgelegenen ersten Bohrung einer benachbarten Bohrungs-Paarung.

Die US 4 840 440 A zeigt und beschreibt einen Eckverbinder zur stirnseitigen Verbindung von zwei Tafelelementen. Der Eckverbinder ist ein Strangformteil mit einer zentralen Rippenstruktur, von der ausgehend sich zu jeder Seite Seitenleisten erstrecken. Eine innerste Seitenleisten-Paarung ist vorgesehen, um in angepasste Ausnehmungen eingesetzt zu werden, die sich am Rand der jeweiligen Tafel über die Länge der miteinander zu verbindenden Stirnseiten der Tafeln bis zu deren seitlichen Rändern hin erstrecken.

### DARSTELLUNG DER ERFINDUNG

Aufgabe der vorliegenden Erfindung ist es, ein gattungsgemäßes Tafelelement eines Möbelbausystems anzugeben, mit dem mit möglichst wenig Komponenten eine möglichst große Variabilität ermöglicht wird und das in einem Möbelbausystem den Bau von einer Vielfalt an zwei- oder dreidimensionalen Gebilden, insbesondere von Möbeln, auf kostengünstige Weise ermöglicht, sowie ein Möbelbausystem mit solchen Tafeln anzugeben.

Diese Aufgabe wird gelöst durch das Tafelelement mit den Merkmalen des Anspruchs 1 sowie das Möbelbausystem mit den Merkmalen des Anspruchs 2.

Ein Tafelelement für ein Möbelbausystem, das von vier Verbindungskante) begrenzt ist, die in einer Verbindungskantenebene liegen, wobei an jede der Verbindungskanten eine Verbindungsfläche angrenzt, die sich jeweils in einer Verbindungsflächenebene erstreckt, wobei die jeweilige Verbindungsflächenebene unter einem Gehrungswinkel, der größer als 0° und kleiner als 90° ist, zur Verbindungskantenebene geneigt ist, wobei die Tafelelemente im Bereich einer jeden Verbindungsfläche mit zumindest einer Ausnehmung zur Aufnahme eines Schenkels eines Tafelverbinders versehen sind, zeichnet sich dadurch aus, dass die zumindest eine Ausnehmung an einer Außenseite oder an einer Innenseite des Tafelelements vom seitlichen Rand des Tafelelements beabstandet ausgebildet ist, dass bei zwei oder mehr im Bereich einer Verbindungsfläche gelegenen benachbarten Ausnehmungen (i) der Abstand vom seitlichen Rand des Tafelelements zur nächstgelegenen Ausnehmung der Hälfte des Abstands zwischen der dem seitlichen Rand nächstgelegenen Ausnehmung und der dieser benachbarten Ausnehmung entspricht und (ii) der Abstand zwischen zwei benachbarten Ausnehmungen dem doppelten Abstand vom seitlichen Rand des Tafelelements zur nächstgelegenen Ausnehmung entspricht.

Ein Möbelbausystem mit derartigen Tafelelementen und mit Verbindungselementen, zeichnet sich dadurch aus, dass die Tafelelemente mittels der Verbindungselemente an den Verbindungskanten zu einem zweidimensionalen oder dreidimensionalen Gebilde zusammenfügbar sind, und dass Tafelverbinder als Verbindungselemente vorgesehen sind, die zumindest zwei Schenkel aufweisen, von denen jeweils einer mit einem der Tafelelemente mechanisch verbindbar ist.

### VORTEILE

Das erfindungsgemäße Möbelbausystem ermöglicht es, ausschließlich aus erfindungsgemäßen Tafelelementen und Verbindungselementen ein zwei- oder dreidimensionales Gebilde zusammenzubauen, da die Tafelelemente im Bereich ihrer Verbindungskanten und Verbindungsflächen identisch ausgestaltet sind und so nahezu beliebig aneinandergefügt werden können. Dazu sind die vom jeweiligen seitlichen Rand beabstandet vorgesehenen Ausnehmungen im Bereich der Verbindungsflächen entlang jeder Verbindungskante in gleicher Weise, bevorzugt symmetrisch, angeordnet. Die erfindungsgemäße Positionierung der Ausnehmungen ermöglicht eine nahezu beliebige Kombination von Tafelelementen.

Weitere bevorzugte und vorteilhafte Ausgestaltungsmerkmale des erfindungsgemäßen Möbelbausystems sind Gegenstand der Unteransprüche 3 bis 9.

Vorzugsweise sind erste Tafelelemente vorgesehen, die an ihrem gesamten Umfang Verbindungskanten und an diese angrenzende Verbindungsflächen aufweisen und die Tafelgrundelemente bilden. Diese Tafelgrundelemente können an jeder ihrer Kanten mit einem anderen, entsprechende Verbindungsflächen aufweisenden Tafelelement zusammengefügt werden und ermöglichen daher eine besondere Gestaltungsfreiheit.

Zweite Tafelelemente, die nur an einem Teil ihres Umfangs Verbindungskanten und an diese angrenzende Verbindungsflächen aufweisen, bilden Tafelstützelemente, die in bevorzugter Weise zum Abstützen eines zwei- oder dreidimensionalen Gebildes auf einem Untergrund oder an einer Wand einsetzbar sind. Die nicht als Verbindungskanten ausgebildeten Kanten dieser Tafelstützelemente grenzen dabei an Stützflächen an, die sich bevorzugt rechtwinklig zur Verbindungskantenebene erstrecken und auf denen sich das Gebilde abstützt.

Besonders bevorzugt ist eine Ausführungsform, bei der die Tafelelemente, insbesondere die Tafelgrundelemente, eine quadratische oder halbquadratische Umfangskontur aufweisen. Hierdurch wird ein Raster für das Möbelbausystem geschaffen, dass es ermöglicht, die Tafelelemente nahezu beliebig zu Raumformen zusammenzufügen. Die Kantenlänge der kurzen Verbindungskante eines halbquadratischen Tafelelements entspricht dabei genau der Hälfte der Kantenlänge der langen Verbindungskante, die wiederum gleich lang wie die Verbindungskanten eines quadratischen Tafelelements sind. Sind unterschiedlich große Arten von Tafelelementen vorgesehen, dann ist die Verbindungskantenlänge eines nächst größeren quadratischen Tafelelements doppelt so lang wie die Verbindungskantenlänge eines kleineren quadratischen Tafelelements.

Vorzugsweise beträgt der Gehrungswinkel 45°. Damit lassen sich rechtwinklige räumliche Gebilde oder ebene Gebilde erzeugen.

Wenn der Gehrungswinkel 60° beträgt, so lassen sich hexagonale Grundformen erzeugen.

Zur Erzeugung von ebenen Gebilden ist es vorteilhaft, wenn Tafelstützleisten als Verbindungselemente vorgesehen sind, die jeweils zumindest zwei Tafelstützflächen aufweisen, die ausgebildet sind, um mit jeweils einer Verbindungsfläche von einander benachbarten Tafelelementen in flächige Anlage geraten zu können.

Bei einer besonders bevorzugten Ausführungsform der Erfindung sind die Verbindungskanten an der eine Außenseite des zugehörigen Tafelelements bildenden Oberfläche des Tafelelements ausgebildet.

Dabei ist es von Vorteil, wenn die zumindest eine Ausnehmung zur Aufnahme eines Schenkels des Tafelverbinders an der Außenseite des Tafelelements vorgesehen ist. Vorzugsweise ist die Tiefe der Ausnehmung so bemessen, dass sie der Dicke des Schenkels entspricht, so dass sich bei in die Ausnehmung eingesetztem Schenkel auf der Außenseite des Tafelelements eine ebene Fläche ergibt. Alternativ können die Schenkel der Tafelverbinder auch in auf der Innenseite der Tafelelemente vorgesehene Ausnehmungen eingesetzt sein, so dass die Tafelverbinder von außen nicht sichtbar sind.

Die Erfindung betrifft weiterhin ein mehrdimensionales Gebilde gemäß Anspruch 10, insbesondere ein Möbelstück, das mittels Tafelelementen und Verbindungselementen des erfindungsgemäßen Möbelbausystems zusammengesetzt ist.

Bevorzugte Ausführungsbeispiele der Erfindung mit zusätzlichen Ausgestaltungsdetails und weiteren Vorteilen sind nachfolgend unter Bezugnahme auf die beigefügten Zeichnungen näher beschrieben und erläutert.

### KURZE BESCHREIBUNG DER ZEICHNUNGEN

Es zeigt:
- Fig. 1: eine Draufsicht auf die Außenseite eines quadratischen Tafelelements;
- Fig. 2: eine Draufsicht auf die Außenseite eines halbquadratischen Tafelelements:
- Fig. 3: eine Draufsicht auf die Innenseite des quadratischen Tafelelements;
- Fig. 4: eine Draufsicht auf die Innenseite des halbquadratischen Tafelelements;
- Fig. 5: einen Schnitt entlang der Linie V-V in Fig. 1;
- Fig. 6: einen Schnitt entlang der Linie VI-VI in Fig. 1;
- Fig. 7: ein Verbindungselement mit 90°-Winkel;
- Fig. 8: einen Schnitt durch eine Kantenverbindung zweier Tafelelemente mit dem Verbindungselement aus Fig. 7;
- Fig. 9: einen asymmetrischen Kreuzverbinder als Verbindungselement;
- Fig. 10: eine Kreuzverbindung aus Tafelelementen mit dem Kreuzverbinder aus Fig. 9;
- Fig. 11: eine Horizontalverbindung zweier Tafelelemente;
- Fig. 12: eine Horizontalverbindung als Verbindungselement, wie sie in Fig. 11 eingesetzt ist;
- Fig. 13: eine auseinandergezogene Darstellung zweier benachbarter Tafelelemente mit einer dazwischen angeordneten Tafelstützleiste zur Herstellung der Horizontalverbindung gemäß Fig. 11;
- Fig. 14: einen T-Verbinder als Verbindungselement;
- Fig. 15: eine T-Verbindung von Tafel-Elementen mittels des T-Verbinders aus Fig. 14;
- Fig. 16: ein Tafelelement mit einem Blindstopfen;
- Fig. 17: zwei mit einem Drehtürbeschlag verbundene Tafelelemente;
- Fig. 18: eine perspektivische Darstellung eines Drehtürbeschlags, wie er in Fig. 17 eingesetzt ist, und
- Fig. 19: eine perspektivische Ausschnitt-Darstellung eines aus drei Tafelelementen und 90°-Verbindungselementen zusammengesetzten Kubus.

### DARSTELLUNG VON BEVORZUGTEN AUSFÜHRUNGSBEISPIELEN

Fig. 1 zeigt ein quadratisches Tafelelement 1 eines erfindungsgemäßen Möbelbausystems von seiner Außenseite 10 in der Draufsicht. Dieses Tafelelement 1 ist begrenzt von vier gleich langen Verbindungskanten 101, 102, 103, 104. An jeder der Verbindungskanten sind mit seitlichem Abstand zueinander Ausnehmungen 130, 131, 132, 133, 134, 135, 136, 137 ausgebildet, die von der Oberfläche der Außenseite 10 in Dickenrichtung in das Material des Tafelelements 1 eindringen. In jeder Ausnehmung 130, 131, 132, 133, 134, 135, 136, 137 ist eine Durchgangsbohrung 140, 141, 142, 143, 144, 145, 146, 147 in das Tafelelement 1 eingebracht. Die Anordnung der Ausnehmungen 130, 131, 132, 133, 134, 135, 136, 137 entlang der jeweiligen Verbindungskante 101, 102, 103, 104 ist an allen Verbindungskanten 101, 102, 103, 104 dieselbe. Dabei entspricht der Abstand b zwischen zwei an einer Verbindungskante 101, 102, 103, 104 gelegenen benachbarten Ausnehmungen 130, 131; 132, 133; 134, 135; 136, 137 dem doppelten Abstand a vom seitlichen Rand des Tafelelements 1 zur nächstgelegenen Ausnehmung. Bei mehr als zwei entlang einer Verbindungskante vorgesehenen Ausnehmungen ist der Abstand b zwischen den benachbarten Ausnehmungen vorzugsweise gleich. Anstatt die Abstände a und b von ihrem jeweiligen seitlichen Rand zu messen, können sie auch von einer rechtwinklig zur jeweiligen Verbindungskante 101, 102, 103, 104 stehenden Mittellinie der jeweiligen Ausnehmung 130, 131, 132, 133, 134, 135, 136, 137 gemessen werden, die vorzugsweise mittig durch die jeweils zugehörige Durchgangsbohrung 140, 141, 142, 143, 144, 145, 146, 147 verläuft. Das Verhältnis der Abstände (b = 2a) ändert sich dadurch nicht. Wie in den Figuren zu sehen ist, ist die Breite der Ausnehmungen 130, 131, 132, 133, 134, 135, 136, 137, gemessen parallel zur jeweiligen zugeordneten Verbindungskante 101, 102, 103, 104, gleich. Auch die Tiefe der Ausnehmungen 130, 131, 132, 133, 134, 135, 136, 137, gemessen rechtwinklig zur jeweiligen zugeordneten Verbindungskante 101, 102, 103, 104, ist vorzugsweise gleich, wie die Figuren zeigen. Wie aus den Figuren auch zu entnehmen ist, ist der Abstand der auf der Mittellinie der jeweiligen Ausnehmung 130, 131, 132, 133, 134, 135, 136, 137 gelegenen Durchgangsbohrungen 140, 141, 142, 143, 144, 145, 146, 147 (Bohrungsmitte) von der jeweils zugeordneten Verbindungskante 101, 102, 103, 104 ebenfalls gleich.

Fig. 2 zeigt ein halbquadratisches Tafelelement 1', dessen Außenseite 10' von ihren Abmessungen 50 % der Fläche der Außenseite 10 des quadratischen Tafelelements 1 entspricht Die kurzen Verbindungskanten 102', 104' sind somit jeweils halb so lang wie eine lange Verbindungskante 101', 103'. Die Ausnehmungen 130', 131', 132', 134', 135', 137' und die Durchgangsbohrungen 140', 141', 142', 144', 145', 147' sind in analoger Weise wie beim quadratischen Tafelelement 1 angeordnet, wie in Fig. 2 zu erkennen ist, wo die gleichen Bezugsziffern die analogen Komponenten bezeichnen und in Fig. 2 zur Abgrenzung zu denen in Fig. 1 mit einem Apostroph versehen sind. Somit treffen, wie den Figuren entnehmbar ist, für das in Fig. 2 gezeigte Tafelelement 1' die gleichen geometrischen Eigenschaften zu wie sie in Bezug auf das Tafelelement 1 der Fig 2 beschrieben worden sind.

Fig. 3 zeigt das Tafelelement 1 von seiner von der Außenseite 10 abgewandten Innenseite 12 und Fig. 4 zeigt das halbquadratische Tafelelement 1' von seiner von dessen Außenseite 10' abgewandten Innenseite 12'. Die Gestaltung des Tafelelements 1 beziehungsweise 1' auf dessen Innenseite wird nachstehend anhand der Fig. 3 beschrieben, wobei diese Ausführungen analog für das in Fig. 4 gezeigte halbquadratische Tafelelement 1' zutreffen.

Die Oberfläche der Innenseite 12 wird von vier Innenkanten 121, 122, 123, 124 begrenzt, die jeweils kürzer sind als die benachbarten Außenkanten 101, 102, 103, 104. Daraus ergibt sich, dass der Übergang von der jeweiligen Außenkante 101, 102, 103, 104 (in Fig. 4: 101', 102', 103', 104') zur jeweiligen Innenkante 121, 122, 123, 124 (in Fig. 4: 121', 122', 123', 124') in Dickenrichtung des Tafelelements 1 eine schräg verlaufende Verbindungsfläche 111, 112, 113, 114 (in Fig. 4: 111', 112', 113', 114') bildet.

Wie in Fig. 5 zu erkennen ist, spannt die jeweilige Verbindungsfläche 111, 112, 113, 114 eine Verbindungsflächenebene E₂, E₃, E₄, E₅ auf, welche jeweils unter einem Gehrungswinkel α zu einer von den Verbindungskanten 101, 102, 103, 104 aufgespannten Verbindungkantenebene E₁ steht. Dieser Gehrungswinkel α beträgt in der gezeigten bevorzugten Ausführungsform, in der mit den Tafelelementen 1 Gebilde mit rechtwinklig zueinander stehenden Flächen gestaltet werden können, 45°. Es ist aber auch möglich, einen anderen Gehrungswinkel zu wählen; wenn beispielsweise ein sechseckiges Gebilde erzeugt werden soll, dann beträgt der Gehrungswinkel 60°.

Fig. 6 zeigt einen Schnitt durch das Tafelelement 1 im Bereich der Ausnehmungen 132, 137 und dort ist zu erkennen, dass sich die jeweilige Ausnehmung 132, 137 bis etwa 50 % der Dicke d des Tafelelements 1 in das Material des Tafelelements 1 erstreckt. Diese Eindringtiefe d₁ der jeweiligen Ausnehmung entspricht im Wesentlichen der Dicke D₁ eines Schenkels 20, 22 eines Verbindungselements, wie es in Fig. 7 beispielsweise als Winkelverbindungselement mit 90°-Winkel in perspektivischer Darstellung gezeigt ist. Das Verbindungselement 2 ist mit zwei rechtwinklig zueinander stehenden Schenkeln 20, 22 versehen, die in ihrer Breite, Länge und Dicke an die Ausnehmungen 130, 131, 132, 133, 134, 135, 136, 137 des quadratischen Tafelelements 1 beziehungsweise an die entsprechenden Ausnehmungen 130', 131', 132', 134', 135', 137' des halbquadratischen Tafelelements 1' angepasst sind, so dass jeweils ein Schenkel 20, 22 des Verbindungselements 2 bündig in eine entsprechende Ausnehmung einsetzbar ist.

Fig. 8 zeigt eine Eckverbindung, bei der zwei Tafelelemente 1A, 1B an zwei ihrer Verbindungsflächen 114A, 112B aneinander anliegen und einen rechten Winkel bilden, wobei ein rechtwinkliges Verbindungselement 2A in die Ausnehmungen 137A und 132B bündig eingesetzt ist. Befestigungsschrauben 24, 26 sind mit ihrem jeweiligen zylindrischen Schraubenkopf 24', 26' in ein entsprechendes Senkloch 21, 23 eingesetzt, das an der Außenseite des jeweiligen Schenkels 20, 22 des Verbindungselements 2 eingebracht ist. Der jeweilige Schaft 24", 26" der Schraube 24, 26 durchdringt eine vom Senkloch 21, 23 ausgehende Durchgangsbohrung 21', 23' im jeweiligen Schenkel 20, 22 des Verbindungselements 2 sowie die zugeordnete Durchgangsbohrung 147A, 142A im jeweiligen Tafelelement 1A beziehungsweise 1B. Auf der jeweiligen Innenseite 12A, 12B der Tafelelemente 1A, 1B ist eine Mutter 25, 27 auf die zugehörige Schraube 24, 26 aufgeschraubt, wodurch das Verbindungselement 2A am jeweiligen Tafelelement 1A, 1B befestigt ist und die beiden Tafelelemente 1A, 1B im rechten Winkel aneinander gespannt sind.

Auf diese Weise ist es mit entsprechenden Winkel-Verbindungselementen 2, 2A, die in ihrem Winkel an den Gehrungswinkel α derart angepasst sind, dass der Schenkelwinkel β zwischen den beiden Schenkeln 20, 22 des Verbindungselements 2 dem doppelten Gehrungswinkel α entspricht, und die in die einander zugeordneten Ausnehmungen im Bereich der einander gegenüberliegenden Verbindungskanten zweier zusammenzusetzender Tafelelemente bündig eingesetzt sind, auf rein mechanische Weise möglich, die beiden Tafelelemente 1A, 1B stabil und dennoch wieder lösbar miteinander zu verbinden.

Fig. 9 zeigt eine abgewandelte Form eines Verbindungselements 202, das als Kreuzverbindungselement ausgestaltet ist und mit dem es möglich ist, kreuzweise aneinanderstoßende Tafelelemente miteinander zu verbinden. Dieses Verbindungselement 202 weist zwei dünnere Schenkel 220, 222 auf, die in ihren Abmaßen den Schenkeln 20 und 22 aus Fig. 7 entsprechen. Diese beiden dünneren Schenkel 220, 222 liegen im rechten Winkel zueinander. Die anderen beiden Schenkel 224, 226 sind doppelt so dick ausgebildet, weisen aber ansonsten die gleichen Abmaße auf wie die Schenkel 220, 222. Die Dicke D₂ der dickeren Schenkel 224, 226 entspricht dabei dem doppelten der Dicke D₁ der dünneren Schenkel 220, 222.

Der Einsatz eines solchen Verbindungelements 202 ist in Fig. 10 dargestellt. Das dünnere Verbindungselement 220, 222 greift jeweils in eine Ausnehmung 230, 231 eines Tafelelements 101A, 101B ein, wie dies in Verbindung mit dem Ausführungsbeispiel der Fig. 7 und 8 gezeigt und beschrieben ist, wobei allerdings die beiden Tafelelemente 201A und 201B mit ihren Verbindungsflächen nicht aneinander anliegen. Die Befestigung des Verbindungselements 202 an den Tafelelementen 101A und 101B erfolgt in derselben Weise wie dies bereits in Verbindung mit der Fig. 8 beschrieben worden ist. Im Bereich der dicken Schenkel 224, 226 sind jeweils zwei Tafelelemente 201C, 201D; 201E, 201F vorgesehen, die mit ihren Außenseiten 210C, 210D; 210E, 210F aneinander anliegen, so dass deren Ausnehmungen 232, 233; 234, 235 einander zugewandt sind und eine doppelt dicke Ausnehmung bilden, in die dann der zugeordnete dicke Schenkel 224, 226 des Verbindungselements 2 einführbar ist. In Fig. 10 ist erkennbar, dass die Schrauben 223 zur Verbindung der beiden mit ihrer jeweiligen Außenseite aneinander anliegenden Tafelelemente 201C, 201D beziehungsweise 201E, 201F länger sind als die kurzen Schrauben 221, die ein einzelnes Tafelelement 201A, 201B mit dem zugeordneten (dünnen) Schenkel 220, 222 des Verbindungselements 202 verbinden, doppelt so lang sind wie die kurzen Schrauben 221.

In einer nicht gezeigten Abwandlung des Kreuz-Verbindungselements 202 ist ein Kreuz-Verbindungselement geschaffen, bei dem alle vier Schenkel die größere Dicke D₂ aufweisen, so dass an allen vier (dicken) Schenkeln jeweils zwei mit ihrer Außenseite aneinander anliegende Tafelelemente angebracht werden können, wie dies in Fig. 10A bei den dicken Schenkeln 224 und 226 gezeigt ist.

Die Fig. 11 bis 13 zeigen eine Möglichkeit, zwei Tafelelemente 301A, 301B flächig derart miteinander zu verbinden, dass sie eine gemeinsame Ebene bilden. Die rechte Verbindungskante 302 des ersten (links angeordneten) Tafelelements 301A steht in Berührung mit der linken Verbindungskante 304 des zweiten (rechts angeordneten) Tafelelements 301B. Eine keilförmige Tafelstützleiste 300 ist bündig in den von den beiden einander gegenüber gelegenen Verbindungsflächen 303, 305 des ersten Tafelelements 301A beziehungsweise des zweiten Tafelelements 301B gebildeten Spalt eingesetzt und füllt die V-förmige Lücke zwischen den beiden Tafelelementen 301A und 301B vollständig aus. Die Tafelstützleiste 300 ist dazu im Querschnitt dreieckig als rechtwinkliges Dreieck ausgebildet, wobei der rechte Winkel zwischen den beiden Tafelstützflächen bildenden schrägen Seitenflächen 300', 300" eingeschlossen ist. Im Bereich der Spitze dieses dreieckigen Querschnitts ist die Tafelstützleiste 300 mit einer Ausnehmung 306 versehen, die in ihrer Breite an die Ausnehmungen der Tafelelemente 301A, 301B angepasst ist. Die Ausnehmung 332 des ersten Tafelelements 301A, die Ausnehmung 306 in der Tafelstützleiste 300 und die Ausnehmung 337 im zweiten Tafelelement 301B werden, wie in Fig. 13 erkennbar ist, fluchtend miteinander ausgerichtet, so dass ein ebenes Verbindungselement 320 in diese drei Ausnehmungen hineingelegt werden kann, wie es in Fig. 11 dargestellt ist.

Das ebene Verbindungselement 320 bildet zwei gleich lange und ineinander über gehende Schenkel 320', 320" aus und ist mit drei in Reihe nebeneinander angeordneten Durchgangslöchern 321, 322, 323 versehen, die in ein jeweiliges Senkloch 324, 325, 326 münden und die, wie im Beispiel der Fig. 7 beschrieben, zur versenkten Aufnahme einer entsprechenden Schraube ausgebildet sind. Die beiden äußeren Durchgangsbohrungen 321, 323 des ebenen Verbindungselements 320 fluchten mit den Bohrungen 342, 347 in der jeweiligen Ausnehmung 332, 337 des ersten Tafelelements 301A beziehungsweise des zweiten Tafelelements 301B und die mittlere Durchgangsbohrung 322 des ebenen Verbindungselements 320 fluchtet mit einer in der Ausnehmung 306 der Tafelstützleiste 300 vorgesehen Durchgangsbohrung 307. Auf diese Weise kann das ebene Verbindungselement 320 sowohl mit dem ersten Tafelelement 301A als auch mit dem zweiten Tafelelement 301B als auch mit der zwischen diesen beiden Tafelelementen angeordneten Tafelstützleiste 300 verschraubt werden, was durch die strichpunktierten Linien in Fig. 11 symbolisiert ist, so dass sich nach der Verschraubung eine feste Verbindung zwischen den Tafelelementen 301A, 301B und der Tafelstützleiste 300 sowie dem ebenen Verbindungselement 320 ausbildet und eine ebene Tafel geschaffen ist, bei der das Tafelelement 301A in das Tafelelement 301B eben über geht.

Fig. 14 zeigt ein T-förmiges Verbindungselement 402, das zwei in einer gemeinsamen Ebene liegende dünne Schenkel 420, 422 mit der Schenkeldicke D₁ und einen sich rechtwinklig dazu erstreckenden dicken Schenkel 424 mit der Dicke D₂ aufweist. Die Schenkel 420, 422, 424 sind mit Senklöchern und Durchgangsbohrungen für die Verbindungsschrauben versehen, wie dies bereits in Verbindung mit den Beispielen der Fig. 7 und 12 beschrieben worden ist.

Mittels dieses T-förmigen Verbinders kann eine T-förmige Tafelstruktur erzeugt werden wie sie in Fig. 15 als Ausschnitt dargestellt ist. Die beiden dünnen Schenkel 420, 422 greifen dabei in eine zugeordnete Ausnehmung 432 beziehungsweise 437 der mit ihren Verbindungskanten 401, 403 einander berührenden horizontal ausgerichteten Tafelelemente 401A, 401B ein und sind auf die bereits beschriebene Weise mit diesen Tafelelementen verschraubt. Zwei weitere Tafelelemente 401C und 401D liegen mit ihren Außenseiten 410C und 410D aneinander und bestimmen zwischen sich im Bereich ihrer Ausnehmungen 433, 435 einen Hohlraum, in welchen der dicke Schenkel 424 des T-förmigen Verbindungselements 402 eingreift. Auch dieser dicke Schenkel 424 ist mit den beiden Tafelelementen 401C und 401D in der bereits beschriebenen Weise verschraubt, so dass ein stabiles T-förmiges Gebilde aus den Tafelelementen 401A, 401B, 401C und 401D gebildet ist.

Fig. 16 zeigt einen Blindstopfen 502, der die Form eines dünnen Schenkels eines Verbindungselements aufweist, allerdings an einer Seite unter dem Gehrungswinkel α abgeschrägt ist. Dieser Blindstopfen 502 kann in einer Ausnehmung 503 eines Tafelelements 501 eingesetzt werden, um diese Ausnehmung zu verschließen, falls sie nicht für das Einsetzen eines Verbindungselements benötigt wird. Auch der Blindstopfen 502 wird in der bereits beschriebenen Weise mit einer Schraube am Tafelelement 501 befestigt.

Fig. 17 zeigt ein Verbindungselement in Form eines Drehtürbeschlags 602, der zwei um eine Schwenkachse A schwenkbar miteinander verbundene Schenkel 620, 622 aufweist. Dieser Drehtürbeschlag ist in Fig. 18 in perspektivischer Darstellung wiedergegeben. Ein Schenkel 620 des Drehtürbeschlags 602 ist als stationärer Schenkel ausgebildet, der mit einem ersten Tafelelement 601A in der bereits beschriebenen Weise verbunden wird, was durch die strichpunktierte Linie in Fig. 17 symbolisiert ist. Der stationäre Schenkel 620 weist eine doppelte Dicke D₂ auf und steht, wenn er in eine entsprechende Ausnehmung 632 des Tafelelements 601A eingesetzt ist, aus der Außenfläche 610A des Tafelelements 601A hervor. Dieser Überstand ist technisch erforderlich, um das noch beschriebene Schwenken des anderen Tafelelements 601B zu ermöglichen. Dieses andere Tafelelement 601B ist mit dem dünnen Schenkel 622 des Drehtürbeschlags 602 ebenfalls auf die bekannte Weise verbunden, was auch hier durch die strichpunktierte Linie symbolisch dargestellt ist. Dieser zweite Schenkel von geringerer Dicke D₁ ist dazu in eine entsprechende Ausnehmung 634 des eine schwenkbare Tür bildenden zweiten Tafelelements 601B eingesetzt. Der dünne Schenkel 622 und der dicke Schenkel 620 weisen jeweils einen Gelenkabschnitt 621, 623 auf, der jeweils mit Scharnierelementen 621', 623' versehen ist, die abwechselnd ineinandergreifen und von einer Gelenkachse 624 durchdrungen sind, die die Schwenkachse A bildet.

Fig. 19 zeigt schließlich einen Ausschnitt aus einem Kubus, der mittels der erfindungsgemäßen Tafelelemente 1A, 1B, 1C und 90°-Winkelverbindern als Verbindungselemente 2A, 2B, 2C, wie sie in Verbindung mit den Fig. 7 und 8 gezeigt und beschrieben worden sind, zusammengesetzt ist.

Die Erfindung ist nicht auf die in den Figuren 1 und 2 gezeigten Ausführungsbeispiele von Tafelelementen beschränkt, sondern sie umfasst alle Tafelelemente, die durch eine Vervielfachung, zum Beispiel durch eine Verdoppelung, der beiden Kantenlängen sowohl des quadratischen Tafelelements 1 als auch des halbquadratischen Tafelelements 1' mit einer entsprechenden Vervielfachung der Ausnehmungen 130, 131, 132, 133, 134, 135, 136, 137 beziehungsweise 130', 131', 132', 133', 134', 135', 136', 137' geschaffen werden können. Bei der quadratischen Ausführung (und bei der längeren Kante der halbquadratischen Ausführung) ist auch eine Vervielfachung um den Faktor 1,5 oder 2,5 usw. möglich. Bei einer halbquadratischen Ausführung ist es auch möglich, nur die längere Kante zu vervielfachen oder die längere Kante mit einem anderen Faktor als die kürzere Kante zu vervielfachen. Entscheidend ist, dass durch die oben angegebene geometrische Positionierung der Ausnehmungen - unabhängig von der jeweiligen Kantenlänge - beliebige Aneinanderfügungen von Tafelelementen des erfindungsgemäßen Möbelbausystems - eben oder im Winkel zueinander stehend - in einer Weise möglich sind, bei der stets Ausnehmungen an den aneinander anstoßenden Verbindungskanten zweier benachbarter Tafelelemente einander gegenübergelegen sind, so dass die benachbarten Tafelelemente mittels eines Verbindungselements zusammengefügt werden können. Auf diese Weise ist es möglich, Tafelelemente entlang der Verbindungskanten auch versetzt zueinander zu montieren.

Bezugszeichen in den Ansprüchen, der Beschreibung und den Zeichnungen dienen lediglich dem besseren Verständnis der Erfindung und sollen den Schutzumfang nicht einschränken.

### Bezugszeichenliste

Es bezeichnen:
- 1: Tafelelement
- 1': Tafelelement
- 1A: Tafelelement
- 1B: Tafelelement
- 1C: Tafelelement
- 2: Verbindungselement
- 2A: Verbindungselement
- 2B: Verbindungselement
- 2C: Verbindungselement
- 10: Außenseite
- 10': Außenseite
- 12: Innenseite
- 12': Innenseite
- 12A: Innenseite
- 12B: Innenseite
- 20: Schenkel
- 21: Senkloch
- 21': Durchgangsbohrung
- 22: Schenkel
- 23: Senkloch
- 23': Durchgangsbohrung
- 24: Befestigungsschraube
- 24': zylindrischer Schraubenkopf
- 24": Schaft der Schraube
- 25: Mutter
- 26: Befestigungsschraube
- 26': zylindrischer Schraubenkopf
- 26": Schaft der Schraube
- 27: Mutter
- 101: Verbindungskante
- 101': Verbindungskante
- 101A: Tafelelement
- 101B: Tafelelement
- 102: Verbindungskante
- 102': Verbindungskante
- 103: Verbindungskante
- 103': Verbindungskante
- 104: Verbindungskante
- 104': Verbindungskante
- 111: schräg verlaufende Verbindungsfläche
- 111': schräg verlaufende Verbindungsfläche
- 112: schräg verlaufende Verbindungsfläche
- 112': schräg verlaufende Verbindungsfläche
- 112B: Verbindungsfläche
- 113: schräg verlaufende Verbindungsfläche
- 113': schräg verlaufende Verbindungsfläche
- 114: schräg verlaufende Verbindungsfläche
- 114': schräg verlaufende Verbindungsfläche
- 114A: Verbindungsfläche
- 121: Innenkante
- 121': Innenkante
- 122: Innenkante
- 122': Innenkante
- 123: Innenkante
- 123': Innenkante
- 124: Innenkante
- 124': Innenkante
- 130: Ausnehmung
- 130': Ausnehmung
- 131: Ausnehmung
- 131': Ausnehmung
- 132: Ausnehmung
- 132B: Ausnehmung
- 132': Ausnehmung
- 133: Ausnehmung
- 133': Ausnehmung
- 134: Ausnehmung
- 134': Ausnehmung
- 135: Ausnehmung
- 135': Ausnehmung
- 136: Ausnehmung
- 136': Ausnehmung
- 137: Ausnehmung
- 137': Ausnehmung
- 137A: Ausnehmung
- 140: Durchgangsbohrung
- 140': Durchgangsbohrung
- 141: Durchgangsbohrung
- 141': Durchgangsbohrung
- 142: Durchgangsbohrung
- 142': Durchgangsbohrung
- 142A: Durchgangsbohrung
- 143: Durchgangsbohrung
- 143': Durchgangsbohrung
- 144: Durchgangsbohrung
- 144': Durchgangsbohrung
- 145: Durchgangsbohrung
- 145': Durchgangsbohrung
- 146: Durchgangsbohrung
- 146': Durchgangsbohrung
- 147: Durchgangsbohrung
- 147': Durchgangsbohrung
- 147A: Durchgangsbohrung
- 201A: Tafelelement
- 201B: Tafelelement
- 201C: Tafelelement
- 201D: Tafelelement
- 201E: Tafelelement
- 201F: Tafelelement
- 202: Verbindungselement
- 210C: Außenseite
- 210D: Außenseite
- 210E: Außenseite
- 210F: Außenseite
- 220: dünner Schenkel
- 221: kurze Schraube
- 222: dünner Schenkel
- 223: Schraube
- 224: dicker Schenkel
- 226: dicker Schenkel
- 230: Ausnehmung eines Tafelelements
- 231: Ausnehmung eines Tafelelements
- 232: Ausnehmung eines Tafelelements
- 233: Ausnehmung eines Tafelelements
- 234: Ausnehmung eines Tafelelements
- 235: Ausnehmung eines Tafelelements
- 300: Tafelstützleiste
- 300': schräge Seitenfläche
- 300": schräge Seitenfläche
- 301A: Tafelelement
- 301B: Tafelelement
- 302: rechte Verbindungskante
- 303: Verbindungsfläche
- 304: linke Verbindungskante
- 305: Verbindungsfläche
- 306: Ausnehmung im Keilstück
- 307: Durchgangsbohrung
- 320: Verbindungselement
- 320': Schenkel
- 320": Schenkel
- 321: Durchgangsloch
- 322: Durchgangsloch
- 323: Durchgangsloch
- 324: Senkloch
- 325: Senkloch
- 326: Senkloch
- 332: Ausnehmung des ersten Tafelelements 301A
- 337: Ausnehmung des zweiten Tafelelements 301B
- 342: Bohrung
- 347: Bohrung
- 401: Verbindungskante
- 401A: Tafelelement
- 401B: Tafelelement
- 401C: Tafelelement
- 401D: Tafelelement
- 402: Verbindungselement
- 403: Verbindungskante
- 420: dünner Schenkel
- 422: dünner Schenkel
- 424: dicker Schenkel
- 432: Ausnehmung
- 433: Ausnehmung
- 435: Ausnehmung
- 437: Ausnehmung
- 501: Tafelelement
- 502: Blindstopfen
- 503: Ausnehmung
- 601A: Tafelelement
- 601B: Tafelelement
- 602: Drehtürbeschlag
- 610A: Außenfläche
- 620: Schenkel
- 621: Gelenkabschnitt
- 621': Scharnierelement
- 622: Schenkel
- 623: Gelenkabschnitt
- 623': Scharnierabschnitt
- 624: Gelenkachse
- 632: Ausnehmung
- 634: Ausnehmung
- a: doppelter Abstand
- A: Schwenkachse
- b: Abstand
- d₁: Eindringtiefe
- D₁: Dicke eines Schenkels
- D₂: Dicke eines Schenkels
- E₁: Verbindungskantenebene
- E₂: Verbindungsflächenebene
- E₂': Verbindungsflächenebene
- E₃: Verbindungsflächenebene
- E₃': Verbindungsflächenebene
- E₄: Verbindungsflächenebene
- E₄': Verbindungsflächenebene
- E₅: Verbindungsflächenebene
- E_{5'}: Verbindungsflächenebene
- α: Gehrungswinkel
- β: Schenkelwinkel

## Patentansprüche

1. Tafelelement (1; 1'; 1A, 1B, 1C; 201A, 201B, 201C, 201D, 201E, 201F; 301A, 301B; 401A, 401B, 401C, 401D; 601A, 601B) für ein Möbelbausystem, das von vier Verbindungskanten (101, 102, 103, 104; 101', 102', 103', 104') begrenzt ist, die in einer Verbindungskantenebene (E₁) liegen;
wobei an jede der Verbindungskanten (101, 102, 103, 104; 101', 102', 103', 104') eine Verbindungsfläche (111, 112, 113, 114; 111', 112', 113', 114') angrenzt, die sich jeweils in einer Verbindungsflächenebene (E₂, E₃, E₄, E₅;
E₂', E₃', E₄', E₅') erstreckt;
wobei die jeweilige Verbindungsflächenebene (E₂, E₃, E₄, E₅; E₂', E₃', E₄', E₅') unter einem Gehrungswinkel (a), der größer als 0° und kleiner als 90° ist, zur Verbindungskantenebene (E₁) geneigt ist;
wobei die Tafelelemente (1; 1'; 1A, 1B, 1C; 201A, 201B, 201C, 201D, 201E, 201F; 301A, 301B; 401A, 401B, 401C, 401D; 601A, 601B) im Bereich einer jeden Verbindungsfläche (111, 112, 113, 114; 111', 112', 113', 114') mit zumindest einer Ausnehmung (130, 131, 132, 133, 134, 135, 136, 137; 130', 131', 132', 134', 135', 137'; 132B, 137A; 230, 231, 232, 233, 234, 235; 332, 337; 432, 433, 435, 437; 632, 634) zur Aufnahme eines Schenkels (20, 22; 220, 222, 224, 226; 320', 320"; 420, 422, 424; 620, 622) eines Tafelverbinders (2; 2A, 2B, 2C; 202; 320; 402; 602) versehen sind, **dadurch gekennzeichnet,**
**dass** die jeweilige Verbindungsfläche (111, 112, 113, 114; 111', 112', 113', 114')
entweder exakt eine Ausnehmung (132', 137') aufweist, die an einer Außenseite (10') oder an einer Innenseite (12') des Tafelelements (1'; 1A, 1B, 1C; 201A, 201B, 201C, 201D, 201E, 201F; 301A, 301B; 401A, 401B, 401C, 401D; 601A, 601B) vom seitlichen Rand des Tafelelements (1'; 1A, 1B, 1C; 201A, 201B, 201C, 201D, 201E, 201F; 301A, 301B; 401A, 401B, 401C, 401D; 601A, 601B) beabstandet ausgebildet ist,
oder zwei oder mehr im Bereich der Verbindungsfläche (111, 112, 113, 114; 111', 113') gelegene benachbarte Ausnehmungen (130, 131, 132, 133, 134, 135, 136, 137; 130', 131', 134', 135', 132B, 137A; 230, 231, 232, 233, 234, 235; 332, 337; 432, 433, 435, 437; 632, 634) aufweist, wobei
- der Abstand (a) vom seitlichen Rand des Tafelelements (1; 1'; 1A, 1B, 1C; 201A, 201B, 201C, 201D, 201E, 201F; 301A, 301B; 401A, 401B, 401C, 401D; 601A, 601B) zur nächstgelegenen Ausnehmung der Hälfte des Abstands (b) zwischen der dem seitlichen Rand nächstgelegenen Ausnehmung und der dieser benachbarten Ausnehmung entspricht und
- der Abstand (b) zwischen zwei benachbarten Ausnehmungen dem doppelten Abstand (a) vom seitlichen Rand des Tafelelements (1; 1'; 1A, 1B, 1C; 201A, 201B, 201C, 201D, 201E, 201F; 301A, 301B; 401A, 401B, 401C, 401D; 601A, 601B) zur nächstgelegenen Ausnehmung entspricht.

2. Möbelbausystem mit Tafelelementen (1; 1'; 1A, 1B, 1C; 201A, 201B, 201C, 201D, 201E, 201F; 301A, 301B; 401A, 401B, 401C, 401D; 601A, 601B) gemäß Anspruch 1 und Verbindungselementen (2; 2A, 2B, 2C; 202; 300, 320; 402; 602),
**dadurch gekennzeichnet,**
**dass** die Tafelelemente (1; 1'; 1A, 1B, 1C; 201A, 201B, 201C, 201D, 201E, 201F; 301A, 301B; 401A, 401B, 401C, 401D; 601A, 601B) mittels der Verbindungselemente (2; 2A, 2B, 2C; 202; 300, 320; 402; 602) an den Verbindungskanten (101, 102, 103, 104; 101', 102', 103', 104') zu einem zweidimensionalen oder dreidimensionalen Gebilde zusammenfügbar sind und
**dass** Tafelverbinder (2; 2A, 2B, 2C; 202; 320; 402; 602) als Verbindungselemente vorgesehen sind, die zumindest zwei Schenkel (20, 22; 220, 222, 224, 226; 320', 320"; 420, 422, 424; 620, 622) aufweisen, von denen jeweils einer mit einem der Tafelelemente (1; 1'; 1A, 1B, 1C; 201A, 201B, 201C, 201D, 201E, 201F; 301A, 301B; 401A, 401B, 401C, 401D; 601A, 601B) mechanisch verbindbar ist.

3. Möbelbausystem nach Anspruch 2,
**dadurch gekennzeichnet,**
**dass** erste Tafelelemente (1; 1'; 1A, 1B, 1C; 201A, 201B, 201C, 201D, 201E, 201F; 301A, 301B; 401A, 401B, 401C, 401D; 601A, 601B) vorgesehen sind, die an ihrem gesamten Umfang Verbindungskanten (101, 102, 103, 104; 101', 102', 103', 104') und an diese angrenzende Verbindungsflächen (111, 112, 113, 114; 111', 112', 113', 114') aufweisen und die Tafelgrundelemente (1; 1'; 1A, 1B, 1C; 201A, 201B, 201C, 201D, 201E, 201F; 301A, 301B; 401A, 401B, 401C, 401D; 601A, 601B) bilden, und/oder
**dass** vorzugsweise zweite Tafelelemente vorgesehen sind, die nur an einem Teil ihres Umfangs Verbindungskanten und an diese angrenzende Verbindungsflächen aufweisen und die Tafelstützelemente bilden.

4. Möbelbausystem nach Anspruch 2 oder 3,
**dadurch gekennzeichnet,**
**dass** die Tafelelemente (1; 1'; 1A, 1B, 1C; 201A, 201B, 201C, 201D, 201E, 201F; 301A, 301B; 401A, 401B, 401C, 401D; 601A, 601B), insbesondere die Tafelgrundelemente, eine quadratische oder halbquadratische Umfangskontur aufweisen.

5. Möbelbausystem nach einem der Ansprüche 2 bis 4,
**dadurch gekennzeichnet,**
**dass** der Gehrungswinkel (a) 45° beträgt.

6. Möbelbausystem nach einem der Ansprüche 2 bis 4,
**dadurch gekennzeichnet,**
**dass** der Gehrungswinkel (a) 60° beträgt.

7. Möbelbausystem nach einem der Ansprüche 2 bis 6,
**dadurch gekennzeichnet,**
**dass** Tafelstützleisten (300) als Verbindungselemente vorgesehen sind, die jeweils zumindest zwei Tafelstützflächen (300', 300") aufweisen, die ausgebildet sind, um mit jeweils einer Verbindungsfläche (303, 305) von einander benachbarten Tafelelementen (301A, 301B) in flächige Anlage geraten zu können.

8. Möbelbausystem nach einem der Ansprüche 2 bis 7,
**dadurch gekennzeichnet,**
**dass** die Verbindungskanten (101, 102, 103, 104; 101', 102', 103', 104') an der eine Außenseite (10, 10') des zugehörigen Tafelelements (1; 1'; 1A, 1B, 1C; 201A, 201B, 201C, 201D, 201E, 201F; 301A, 301B; 401 A, 401B, 401C, 401D; 601A, 601B) bildenden Oberfläche des Tafelelements (1; 1'; 1A, 1B, 1C; 201A, 201B, 201C, 201D, 201E, 201F; 301A, 301B; 401A, 401B, 401C, 401D; 601A, 601B) ausgebildet sind.

9. Möbelbausystem nach Anspruch 8,
**dadurch gekennzeichnet,**
**dass** die zumindest eine Ausnehmung (130, 131, 132, 133, 134, 135, 136, 137; 130', 131', 132', 134', 135', 137'; 132B, 137A; 230, 231, 232, 233, 234, 235; 332, 337; 432, 433, 435, 437; 632, 634) zur Aufnahme eines Schenkels (20, 22; 220, 222, 224, 226; 320', 320"; 420, 422, 424; 620, 622) des Tafelverbinders (2; 2A, 2B, 2C; 202; 320; 402; 602) an der Außenseite (10; 10') des Tafelelements (1; 1'; 1A, 1B, 1C; 201A, 201B, 201C, 201D, 201E, 201F; 301A, 301B; 401A, 401B, 401C, 401D; 601A, 601B) vorgesehen ist.

10. Mehrdimensionales Gebilde, insbesondere Möbelstück, das mittels Tafelelementen (1A, 1B, 1C) und Verbindungselementen (2A, 2B, 2C) eines Möbelbausystems gemäß einem der Ansprüche 2 bis 9 zusammengesetzt ist.

## Claims

1. A panel element (1; 1'; 1A, 1B, 1C; 201A, 201B, 201C, 201D, 201E, 201F; 301A, 301B; 401A, 401B, 401C, 401D; 601A, 601B) for a furniture construction system, which is bounded by four connection edges (101, 102, 103, 104; 101', 102', 103', 104'), which lie in a connection edges plane (E₁);
wherein a connection surface (111, 112, 113, 114; 111', 112', 113', 114') adjoins each of the connection edges (101, 102, 103, 104; 101', 102', 103', 104'), the connection surfaces each respectively extending in a connection surfaces plane (E₂, E₃, E₄, E₅; E₂', E₃', E₄', E₅');
wherein the respective connection surfaces plane (E₂, E₃, E₄, E₅; E₂', E₃', E₄', E₅') is inclined to the connection edges plane (E₁) by a bevel angle (α), which is greater than 0° and smaller than 90°; wherein the panel elements (1; 1'; 1A, 1B, 1C; 201A, 201B, 201C, 201D, 201E, 201F; 301A, 301B; 401A, 401B, 401C, 401D; 601A, 601B) are provided in the region of each connection surface (111, 112, 113, 114; 111', 112', 113', 114') with at least one cut-out (130, 131, 132, 133, 134, 135, 136, 137; 130', 131', 132', 134', 135', 137'; 132B, 137A; 230, 231, 232, 233, 234, 235; 332, 337; 432, 433, 435, 437; 632, 634) for receiving a limb (20, 22; 220, 222, 224, 226; 320', 320"; 420, 422, 424; 620, 622) of a panel connector (2; 2A, 2B, 2C; 202; 320; 402; 602),
**characterised in that**
the respective connection surface (111, 112, 113, 114; 111', 112', 113', 114')
either has precisely one cut-out (132', 137'), which is formed at an outer side (10') or at an inner side (12') of the panel element (1'; 1A, 1B, 1C; 201A, 201B, 201C, 201D, 201E, 201F; 301A, 301B; 401A, 401B, 401C, 401D; 601A, 601B) spaced from the lateral edge of the panel element (1'; 1A, 1B, 1C; 201A, 201B, 201C, 201D, 201E, 201F; 301A, 301B; 401A, 401B, 401C, 401D; 601A, 601B),
or has two or more adjacent recesses (130, 131, 132, 133, 134, 135, 136, 137; 130', 131', 134', 135', 132B, 137A; 230, 231, 232, 233, 234, 235; 332, 337; 432, 433, 435, 437; 632, 634) located in the region of the connection surface (111, 112, 113, 114; 111', 113), wherein
- the spacing (a) from the lateral edge of the panel element (1; 1'; 1A, 1B, 1C; 201A, 201B, 201C, 201D, 201E, 201F; 301A, 301B; 401A, 401B, 401C, 401D; 601A, 601B) to the nearest cut-out corresponds to half of the spacing (b) between the recess nearest to the lateral edge and the recess next to this and
- the spacing (b) between two adjacent recesses corresponds to twice the spacing (a) from the lateral edge of the panel element (1; 1'; 1A, 1B, 1C; 201A, 201B, 201C, 201D, 201E, 201F; 301A, 301B; 401A, 401B, 401C, 401D; 601A, 601B) to the nearest cut-out.

2. A furniture construction system with panel elements (1; 1'; 1A, 1B, 1C; 201A, 201B, 201C, 201D, 201E, 201F; 301A, 301B; 401A, 401B, 401C, 401D; 601A, 601B) according to claim 1 and connection elements (2; 2A, 2B, 2C; 202; 300, 320; 402; 602),
**characterised in that**
the panel elements (1; 1'; 1A, 1B, 1C; 201A, 201B, 201C, 201D, 201E, 201F; 301A, 301B; 401A, 401B, 401C, 401D; 601A, 601B) are configured to be joined together by means of the connection elements (2; 2A, 2B, 2C; 202; 300, 320; 402; 602) to the connection edges (101, 102, 103, 104; 101', 102', 103', 104') into a two dimensional or three dimensional structure and
**in that** panel connectors (2; 2A, 2B, 2C; 202; 320; 402; 602) are provided as connection elements, which have at least two limbs (20, 22; 220, 222, 224, 226; 320', 320"; 420, 422, 424; 620, 622), one of which in each case being mechanically connectable with one of the panel elements (1; 1'; 1A, 1B, 1C; 201A, 201B, 201C, 201D, 201E, 201F; 301A, 301B; 401A, 401B, 401C, 401D; 601A, 601B).

3. A furniture construction system according to claim 2,
**characterised in that**
first panel elements (1; 1'; 1A, 1B, 1C; 201A, 201B, 201C, 201D, 201E, 201F; 301A, 301B; 401A, 401B, 401C, 401D; 601A, 601B) are provided, which on their entire periphery have connection edges (101, 102, 103, 104; 101', 102', 103', 104') and connection surfaces (111, 112, 113, 114; 111', 112', 113', 114') adjoining these, and which form basic panel elements (1; 1'; 1A, 1B, 1C; 201A, 201B, 201C, 201D, 201E, 201F; 301A, 301B; 401A, 401B, 401C, 401D; 601A, 601B), and/or
**in that** preferably there are provided second panel elements, which only at a part of their periphery have connection edges and connection surfaces adjoining these, and which form panel supporting elements.

4. A furniture construction system according to claim 2 or 3,
**characterised in that**
the panel elements (1; 1'; 1A, 1B, 1C; 201A, 201B, 201C, 201D, 201E, 201F; 301A, 301B; 401A, 401B, 401C, 401D; 601A, 601B), in particular the basic panel elements, have a square or half-square peripheral outline.

5. A furniture construction system according to any one of claims 2 to 4,
**characterised in that**
the bevel angle (α) is 45°.

6. A furniture construction system according to any one of claims 2 to 4,
**characterised in that**
the bevel angle (α) is 60°.

7. A furniture construction system according to any one of claims 2 to 6,
**characterised in that**
there are provided as connection elements support strips (300), which each have at least two panel support surfaces (300', 300"), which are configured so as to be able to come into areal contact with a respective connection surface (303, 305) of panel elements (301A, 301B) which are adjacent to each other.

8. A furniture construction system according to any one of claims 2 to 7,
**characterised in that**
the connection edges (101, 102, 103, 104; 101', 102', 103', 104') are formed at the surface of the panel element (1; 1'; 1A, 1B, 1C; 201A, 201B, 201C, 201D, 201E, 201F; 301A, 301B; 401A, 401B, 401C, 401D; 601A, 601B) which forms an outer side (10, 10') of the associated panel element (1; 1'; 1A, 1B, 1C; 201A, 201B, 201C, 201D, 201E, 201F; 301A, 301B; 401A, 401B, 401C, 401D; 601A, 601B).

9. A furniture construction system according to claim 8,
**characterised in that**
the at least one cut-out (130, 131, 132, 133, 134, 135, 136, 137; 130', 131', 132', 134', 135', 137'; 132B, 137A; 230, 231, 232, 233, 234, 235; 332, 337; 432, 433, 435, 437; 632, 634) is provided to receive a limb (20, 22; 220, 222, 224, 226; 320', 320"; 420, 422, 424; 620, 622) of the panel connector (2; 2A, 2B, 2C; 202; 320; 402; 602) at the outer side (10; 10') of the panel element (1; 1'; 1A, 1B, 1C; 201A, 201B, 201C, 201D, 201E, 201F; 301A, 301B; 401A, 401B, 401C, 401D; 601A, 601B).

10. A multi-dimensional structure, in particular an item of furniture, that is assembled by means of panel elements (1A, 1B, 1C) and connection elements (2A, 2B, 2C) of a furniture construction system according to any one of claims 2 to 9.

## Revendications

1. Élément de panneau (1 ; 1'; 1A, 1B, 1C ; 201A, 201B, 201C, 201D, 201E, 201F ; 301A, 301B ; 401 A, 401B, 401C, 401D ; 601A, 601B) pour un système de construction de meuble, qui est délimité par quatre arêtes de liaison (101, 102, 103, 104; 101', 102', 103', 104') situées dans un plan d'arête de liaison (E₁) ;
dans lequel
une surface de liaison (111, 112, 113, 114 ; 111', 112', 113', 114') est adjacente à chacune des arêtes de liaison (101, 102, 103, 104 ; 101', 102', 103', 104') et s'étend dans un plan de surface de liaison respectif (E₂, E₃, E₄, E₅; E₂', E₃', E₄', E₅') ;
le plan de surface de liaison respectif (E₂, E₃, E₄, E₅ ; E₂', E₃', E₄', E₅') est incliné par rapport au plan d'arête de liaison (E₁) selon un angle d'onglet (α) qui est supérieur à 0° et inférieur à 90° ;
au niveau de chaque surface de liaison (111, 112, 113, 114 ; 111', 112', 113', 114'), les éléments de panneau (1 ; 1' ; 1A, 1B, 1C ; 201A, 201B, 201C, 201D, 201E, 201F ; 301A, 301B ; 401 A, 401B, 401C, 401D ; 601A, 601B) sont pourvus d'au moins un évidement (130, 131, 132, 133, 134, 135, 136, 137 ; 130', 131', 132', 134', 135', 137'; 132B, 137A; 230, 231, 232, 233, 234, 235 ; 332, 337 ; 432, 433, 435, 437 ; 632, 634) destiné à recevoir une branche (20, 22 ; 220, 222, 224, 226 ; 320', 320" ; 420, 422, 424 ; 620, 622) d'un connecteur de panneau (2 ; 2A, 2B, 2C ; 202 ; 320 ; 402 ; 602),
**caractérisé en ce que**
la surface de liaison respective (111, 112, 113, 114 ; 111', 112', 113', 114') présente soit précisément un évidement (132', 137') réalisé sur une face extérieure (10') ou sur une face intérieure (12') de l'élément de panneau (1' ; 1A, 1B, 1C; 201A, 201B, 201C, 201D, 201E, 201F; 301A, 301B ; 401A, 401B, 401C, 401D ; 601A, 601B), à distance du bord latéral de l'élément de panneau (1' ; 1A, 1B, 1C ; 201A, 201B, 201C, 201D, 201E, 201F ; 301A, 301B ; 401 A, 401B, 401C, 401D ; 601A, 601B), soit deux évidements voisins ou plus (130, 131, 132, 133, 134, 135, 136, 137 ; 130', 131', 134', 135', 132B, 137A; 230, 231, 232, 233, 234, 235; 332, 337 ; 432, 433, 435, 437 ; 632, 634) situés au niveau de la surface de liaison (111, 112, 113, 114 ; 111', 113'), et
- la distance (a) du bord latéral de l'élément de panneau (1 ; 1' ; 1A, 1B, 1C ; 201A, 201B, 201C, 201D, 201E, 201F ; 301A, 301B ; 401 A, 401B, 401C, 401D ; 601A, 601B) par rapport à l'évidement le plus proche correspond à la moitié de la distance (b) entre l'évidement le plus proche du bord latéral et l'évidement voisin dudit évidement, et
- la distance (b) entre deux évidements voisins correspond au double de la distance (a) du bord latéral de l'élément de panneau (1 ; 1' ; 1A, 1B, 1C ; 201A, 201B, 201C, 201D, 201E, 201F ; 301A, 301B ; 401 A, 401B, 401C, 401D ; 601A, 601B) par rapport à l'évidement le plus proche.

2. Système de construction de meuble comportant des éléments de panneau (1 ; 1'; 1A, 1B, 1C ; 201A, 201B, 201C, 201D, 201E, 201F ; 301A, 301B ; 401 A, 401B, 401C, 401D ; 601A, 601B) selon la revendication 1 et des éléments de liaison (2 ; 2A, 2B, 2C ; 202 ; 300, 320 ; 402 ; 602),
**caractérisé en ce que**
les éléments de panneau (1 ; 1' ; 1A, 1B, 1C ; 201A, 201B, 201C, 201D, 201E, 201F ; 301A, 301B ; 401 A, 401B, 401C, 401D ; 601A, 601B) sont assemblables en une structure bidimensionnelle ou tridimensionnelle au moyen des éléments de liaison (2 ; 2A, 2B, 2C ; 202 ; 300, 320 ; 402 ; 602) au niveau des arêtes de liaison (101, 102, 103, 104 ; 101', 102', 103', 104'), et
**en ce qu'**il est prévu des connecteurs de panneau (2 ; 2A, 2B, 2C ; 202 ; 320 ; 402 ; 602) en tant qu'éléments de liaison qui présentent au moins deux branches (20, 22 ; 220, 222, 224, 226 ; 320', 320" ; 420, 422, 424 ; 620, 622) dont l'une peut être reliée mécaniquement respectivement à l'un des éléments de panneau (1 ; 1' ; 1A, 1B, 1C ; 201A, 201B, 201C, 201D, 201E, 201F ; 301A, 301B ; 401A, 401B, 401C, 401D ; 601A, 601B).

3. Système de construction de meuble selon la revendication 2,
**caractérisé en ce que**
il est prévu des premiers éléments de panneau (1 ; 1' ; 1A, 1B, 1C ; 201A, 201B, 201C, 201D, 201E, 201F ; 301A, 301B ; 401 A, 401B, 401C, 401D ; 601A, 601B) qui présentent sur tout leur pourtour des arêtes de liaison (101, 102, 103, 104 ; 101', 102', 103', 104') et des surfaces de liaison (111, 112, 113, 114; 111', 112', 113', 114') adjacentes à celles-ci, et qui forment des éléments de base de panneau (1 ; 1' ; 1A, 1B, 1C ; 201A, 201B, 201C, 201D, 201E, 201F ; 301A, 301B ; 401 A, 401B, 401C, 401D ; 601A, 601B), et/ou
de préférence, il est prévu des deuxièmes éléments de panneau qui ne présentent des arêtes de liaison et des surfaces de liaison adjacentes à celles-ci que sur une partie de leur pourtour et qui forment des éléments de soutien de panneau.

4. Système de construction de meuble selon la revendication 2 ou 3,
**caractérisé en ce que**
les éléments de panneau (1 ; 1' ; 1A, 1B, 1C ; 201A, 201B, 201C, 201D, 201E, 201F ; 301A, 301B ; 401 A, 401B, 401C, 401D ; 601A, 601B), en particulier les éléments de base de panneau, présentent un contour périphérique carré ou semi-carré.

5. Système de construction de meuble selon l'une des revendications 2 à 4,
**caractérisé en ce que**
l'angle d'onglet (α) est de 45°.

6. Système de construction de meuble selon l'une des revendications 2 à 4,
**caractérisé en ce que**
l'angle d'onglet (α) est de 60°.

7. Système de construction de meuble selon l'une des revendications 2 à 6,
**caractérisé en ce que**
il est prévu des baguettes de soutien de panneau (300) en tant d'éléments de liaison, qui présentent chacune au moins deux surfaces de soutien de panneau (300', 300") qui sont réalisées pour pouvoir venir en appui à plat avec une surface de liaison respective (303, 305) d'éléments de panneau mutuellement voisins (301A, 301B).

8. Système de construction de meuble selon l'une des revendications 2 à 7,
**caractérisé en ce que**
les arêtes de liaison (101, 102, 103, 104 ; 101', 102', 103', 104') sont situées sur la surface de l'élément de panneau (1 ; 1' ; 1A, 1B, 1C ; 201A, 201B, 201C, 201D, 201E, 201F ; 301A, 301B ; 401 A, 401B, 401C, 401D ; 601A, 601B) formant une face extérieure (10, 10') de l'élément de panneau associé (1 ; 1' ; 1A, 1B, 1C ; 201A, 201B, 201C, 201D, 201E, 201F ; 301A, 301B ; 401 A, 401B, 401C, 401D ; 601A, 601B).

9. Système de construction de meuble selon la revendication 8,
**caractérisé en ce que**
ledit au moins un évidement (130, 131, 132, 133, 134, 135, 136, 137 ; 130', 131', 132', 134', 135', 137' ; 132B, 137A; 230, 231, 232, 233, 234, 235 ; 332, 337 ; 432, 433, 435, 437 ; 632, 634) destiné à recevoir une branche (20, 22 ; 220, 222, 224, 226 ; 320', 320" ; 420, 422, 424 ; 620, 622) du connecteur de panneau (2 ; 2A, 2B, 2C ; 202 ; 320 ; 402 ; 602) est prévu sur la face extérieure (10 ; 10') de l'élément de panneau (1 ; 1'; 1A, 1B, 1C; 201A, 201B, 201C, 201D, 201E, 201F ; 301A, 301B ; 401 A, 401B, 401C, 401D ; 601A, 601B).

10. Structure multidimensionnelle, en particulier meuble, assemblé(e) au moyen d'éléments de panneau (1A, 1B, 1C) et d'éléments de liaison (2A, 2B, 2C) d'un système de construction de meuble selon l'une des revendications 2 à 9.
